# EUROPÄISCHE PATENTSCHRIFT

(11) **EP 4 015 682 B1**
(45) Veröffentlichungstag und Bekanntmachung des Hinweises auf die Patenterteilung: **29.01.2025**
(21) Anmeldenummer: 20215368.0
(22) Anmeldetag: 18.12.2020
(51) Int. Cl.: D01H 1/115, D01H 13/04

(54) **ARBEITSSTELLE EINER LUFTSPINNMASCHINE**
WORK STATION OF AN AIR SPINNING MACHINE
POSTE DE TRAVAIL D'UN MÉTIER À FILER À JET D'AIR

(43) Veröffentlichungstag der Anmeldung: 22.06.2022
(73) Patentinhaber: Saurer Intelligent Technology AG, 9320 Arbon (CH)
(72) Erfinder: Yüksel, Turgay, 41836 Hückelhoven (DE)
(74) Vertreter: Morgenthum-Neurode, Mirko

(56) Entgegenhaltungen:
- EP-A1- 0 110 150
- EP-A1- 3 276 057
- WO-A2-2019/012143
- DE-A1- 4 443 982

## Beschreibung

Die Erfindung betrifft eine Arbeitsstelle einer Luftspinnmaschine mit
- einer Luftspinnvorrichtung zum Spinnen eines Fadens aus einem zugeführten Faserband und
- einer der Luftspinnvorrichtung nachgelagerten Fadenführungseinheit mit einer Eintrittsöffnung zur Aufnahme des aus der Austrittsöffnung der Luftspinnvorrichtung austretenden Fadens und einem Fadenleitkanal zum Durchleiten wenigstens des von der Luftspinnvorrichtung kommenden, luftgesponnenen Fadens.

In der Textilindustrie sind im Zusammenhang mit der Herstellung textiler Fäden verschiedene Verfahren und Spinnvorrichtungen bekannt. Seit langem weit verbreitet und überaus bewährt sind bspw. Ringspinnmaschinen und/oder Offenend-Rotorspinnmaschinen. Des Weiteren sind, insbesondere im Zusammenhang mit der Verarbeitung synthetischen Garnmaterials, auch sogenannte Luftspinnmaschinen bekannt.

Aus der WO 2019/012143 ist bspw. eine Luftspinnmaschine mit einer Luftspinnvorrichtung bekannt, die über eine einen hohlen Spinnkonus umlaufende Luftströmung aus einem Faserband einen Faden bildet. Das zuvor mittels einem der Luftspinnvorrichtung vorgeschalteten Streckwerk verzogene Faserband wird der Luftspinnvorrichtung über einen Faserbandeingang der Luftspinnvorrichtung zugeführt und gelangt in eine einen hohlen Spinnkonus umgebende Wirbelkammer, welche mittels einer Düsenvorrichtung mit einem Wirbelluftstrom beaufschlagbar ist. Die Düsenvorrichtung erzeugt dabei einen den Spinnkonus umlaufenden Luftstrom, wodurch die freien Faserenden des Faserbandes in bekannter Weise um den Spinnkonus gelegt und schraubenförmig um Kernfasern gewickelt werden, wodurch ein Faden mit geeigneten Festigkeitseigenschaften hergestellt wird, welcher über eine Austrittsöffnung der Luftspinnvorrichtung zu einer Spulvorrichtung transportiert wird, mittels welcher der gesponnene Faden auf eine Auflaufspule definiert aufgespult wird. Dabei durchläuft der Faden nach dem Verlassen der Luftspinnvorrichtung eine den Faden führende Fadenumlenkeinheit und einen an die Fadenumlenkeinheit angrenzenden Fadenleitkanal.

Kommt es bei einer Luftspinnvorrichtung zu einer Unterbrechung des Spinnprozesses, bspw. aufgrund eines Bruchs des zugeführten Faserbandes oder weil der gesponnene Faden durch einen kontrollierten Schnitt eines Fadenreinigers anderweitig getrennt wurde, muss im Zuge des der Behebung der Spinnunterbrechung dienenden nachfolgenden Anspinnvorgangs zunächst das Fadenende des bereits gesponnenen, in der Regel auf eine zugehörige Auflaufspule aufgelaufenen Fadens zurückgeholt und durch die Luftspinnvorrichtung hindurch bis in den Bereich des Streckwerks oder dem Spinnkonus innerhalb der Wirbelkammer in Fadenabzugsrichtung vorgelegt transportiert werden. Als Transportmedium zum Verbringen des Fadenendes nahe zu einer Austrittsöffnung der Luftspinnvorrichtung kommt zumeist eine Luftströmung initiiert durch einen Blasimpuls zum Einsatz. Sobald das Fadenende der Austrittsöffnung vorgelegt ist, wird dieses über eine entgegen der während des Spinnvorgangs üblichen Fadenabzugsrichtung gerichteten Saugluftströmung in die Luftspinnvorrichtung gesogen und bis zur Wirbelkammer transportiert.

Bei den bekannten Luftspinnmaschinen mit einer der Luftspinnvorrichtung in Fadenabzugsrichtung nachgelagerten Fadenführungseinheit aufweisend einen Fadenleitkanal kommt es aufgrund eines fadenführungsfreien Bereichs zwischen der Eintrittsöffnung der Fadenführungseinheit und der dieser gegenüberliegenden Austrittsöffnung der Luftspinnvorrichtung zu einer unzuverlässigen Rückführung des von der Auflaufspule aufgenommenen Fadens, sodass dieser nicht zuverlässig in die Luftspinnvorrichtung eingeführt werden kann, um ein Anspinnen vorzunehmen.

Hiervon ausgehend liegt der Erfindung die Aufgabe zugrunde, eine Arbeitsstelle einer Luftspinnmaschine, welche ein zuverlässiges Anspinnen ermöglicht.

Die Erfindung löst die Aufgabe durch eine Arbeitsstelle einer Luftspinnmaschine mit den Merkmalen des Anspruchs 1. Vorteilhafte Weiterbildungen des Fadenführungselements sind in den abhängigen Ansprüchen 2 bis 6 angegeben.

Das erfindungsgemäße Fadenführungselement weist zur Anordnung zwischen der Austrittsöffnung der Luftspinnvorrichtung, und der Eintrittsöffnung der Fadenführungseinheit, die einen Fadenleitkanal zum Durchleiten eines zwischen der Luftspinnvorrichtung und der Spulvorrichtung verlaufenden Fadens aufweist, einen einen Durchgangskanal aufweisenden Kanalkörper auf. Der Kanalkörper weist dabei seinerseits einen mit der Luftspinnvorrichtung verbindbaren Anschlussabschnitt auf, mittels dem der Kanalkörper mit seinem ersten offenen Ende des Durchgangskanals im Bereich der Austrittsöffnung der Luftspinnvorrichtung positioniert werden kann. Darüber hinaus weist der Kanalkörper einen der Eintrittsöffnung gegenüberliegend anordbaren Endabschnitt auf, der zur Gewährleistung eines zuverlässigen Eintritts des Fadens aus der Eintrittsöffnung in den Durchgangskanal bzw. zur Aufnahme eines aus der Eintrittsöffnung austretenden Fadens an eine die Eintrittsöffnung umgebende Kontur der Fadenführungseinheit angepasst ist. Die Ausgestaltung des Endabschnitts erfolgt demnach derart, dass ein zuverlässiger Übergang eines aus der Eintrittsöffnung austretenden Fadens in den Durchgangskanal des Kanalkörpers gewährleistet werden kann. Der Abstand zwischen dem Endabschnitt des Durchgangskanals bzw. eines von dem Endabschnitt begrenzten zweiten offenen Endes des Durchgangskanals und der Eintrittsöffnung ist derart gewählt, dass ein aus der Eintrittsöffnung austretendes Fadenende keine Ablenkung in Richtung des zwischen dem Endabschnitt bzw. dem zweiten offenen Ende und der Eintrittsöffnung ausgebildeten Spaltes derart erfährt, dass das Fadenende durch den Spalt gelenkt wird. Weiter bevorzugt ist der Endabschnitt zur Anordnung des offenen zweiten Endes gegenüberliegend zu der Eintrittsöffnung ohne Ausbildung eines das Fadenende durchlässigen Spaltes zwischen dem Endabschnitt und der die Eintrittsöffnung umgebenden Kontur ausgebildet. Hierzu kann der Endabschnitt bspw. eine abweichende Form oder Größe als der übrige Kanalkörper aufweisen.

Das erfindungsgemäße Fadenführungselement gewährleistet einen zuverlässigen Übergang des in die Luftspinnvorrichtung zum Anspinnen zurückzuführenden Fadenendes, wobei der Endabschnitt aufgrund seiner an die Eintrittsöffnung der Fadenführungseinheit angepassten Ausgestaltung eine zuverlässige Aufnahme des Fadenendes beim Austritt aus der Eintrittsöffnung der Fadenführungseinheit gewährleistet. Der in dem Durchgangskanal des Kanalkörpers des Fadenführungselements befindliche Faden wird entlang des Durchgangskanals über das erste offene Ende des Durchgangskanals zuverlässig in die Austrittsöffnung der Luftspinnvorrichtung geführt, von wo aus das Fadenende in die zum Anspinnen mit dem Faserband erforderliche Position gelangt.

Das erfindungsgemäße Fadenführungselement gewährleistet somit eine zuverlässige Rückführung eines in der Regel von einer Auflaufspule aufgenommenen Fadenendes in die Spinnvorrichtung, um ein zuverlässiges Anspinnen mit dem zugeführten Faserband zu erreichen. Das Fadenführungselement überbrückt somit den üblicherweise fadenführungsfreien Zwischenabschnitt zwischen der Fadenführungseinheit und der Austrittsöffnung der Spinnvorrichtung und verhindert somit Störungen aufgrund von einer fehlerbehafteten Fadenrückführung. Das erfindungsgemäße Fadenführungselement gewährleistet in zuverlässiger Weise eine kostengünstige und einfache Fadenrückführung in die Spinnvorrichtung und gewährleistet damit die Anspinnsicherheit.

Die Anordnung des Fadenführungselements an der Spinnvorrichtung kann grundsätzlich in beliebiger Weise erfolgen. So können hierzu bspw. geeignete Befestigungsschrauben oder Klemmmittel vorgesehen werden, mittels derer das Fadenführungselement lösbar im Bereich der Austrittsöffnung der Spinnvorrichtung anordbar ist. Nach einer besonders vorteilhaften Ausgestaltung der Erfindung ist jedoch vorgesehen, dass der Anschlussabschnitt des Kanalkörpers des Fadenführungselements zur bajonettverschlussartigen Verbindung mit der Spinnvorrichtung ausgebildet ist.

Gemäß dieser Ausgestaltung der Erfindung ist vorgesehen, dass der Anschlussabschnitt im Bereich des ersten offenen Endes oder die Spinnvorrichtung im Bereich der Austrittsöffnung einen Längsschlitz aufweist, an dessen Ende sich winklig ein kurzer Querschlitz anschließt, der mit einem entsprechenden Eingriffselement an der anderen von Spinnvorrichtung oder Anschlussabschnitt in Wirkverbindung bringbar ist. Die Ausgestaltung der Verbindung zwischen dem Anschlussabschnitt und der Spinnvorrichtung über eine bajonettverschlussartige Verbindung ermöglicht eine besonders einfache und zuverlässige Anordnung des Fadenführungselements an der Spinnvorrichtung sowie ggf. die Demontage des Fadenführungselements von der Spinnvorrichtung im Falle von durchzuführenden Wartungsarbeiten.

Der Kanalkörper kann grundsätzlich aus einem beliebigen Material, bspw. aus geeigneten metallischen Materialien hergestellt sein. Nach einer besonders vorteilhaften Ausgestaltung der Erfindung ist jedoch vorgesehen, dass der Kanalkörper aus einem Kunststoffmaterial, insbesondere PVC gebildet ist. Die Verwendung eines Kunststoffmaterials ermöglicht eine besonders einfache und kostengünstige Herstellung des Fadenführungselements. Zudem erlaubt die Verwendung eines Kunststoffmaterials eine einfache Formgebung des im Bereich der Eintrittsöffnung anordbaren Endabschnitts des Kanalkörpers, über den der aus der Eintrittsöffnung austretende, in die Spinnvorrichtung zurückzuführende Faden in das Fadenführungselement aufgenommen wird.

Zur Anpassung des Endabschnitts an die die Eintrittsöffnung umgebende Kontur der Fadenführungseinheit bestehen grundsätzlich vielfältige Möglichkeiten. Nach einer bevorzugten Ausführungsform weist die Fadenführungseinheit eine Fadenumlenkeinheit zum definierten Umlenken des Fadens auf, wobei die Fadenumlenkeinheit die Eintrittsöffnung ausbildet. An ihrem der Eintrittsöffnung abgewandten Ende weist die Fadenumlenkeinheit einen Ausgang auf, welcher mit der Eintrittsöffnung über einen zwischenliegenden Fadenumlenkabschnitt gekoppelt ist und über welchen die Fadenumlenkeinheit mit dem Fadenleitkanal zum Durchleiten des Fadens durch die Fadenführungseinheit bis zur Eintrittsöffnung verbindbar ist. Eine solche mit einer Fadenumlenkeinheit ausgestattete Fadenführungseinheit ermöglicht die Umlenkung des Fadens in einem zwischen der Spinnvorrichtung und Spulvorrichtung angeordneten Fadenlaufweg, wodurch eine Arbeitsstelle der Luftspinnmaschine entlang des Fadenlaufwegs kompakter ausbildbar ist. Die Fadenumlenkeinheit ist vorzugsweise ausgebildet, den Faden mit einem Winkel kleiner als 90° zwischen den Durchgangsachsen der Eintrittsöffnung und des Ausgangs umzulenken. Im Besonderen bevorzugt weist die Fadenumlenkeinheit dazu eine Fadenumlenkrolle mit einer Fadenführungskerbe auf, entlang welcher der Faden umlenkend führbar ist. Die Fadenführungskerbe kann querschnittlich eine bedarfsgerechte Form, bspw. eine U-, V-, C-, W- oder ähnliche Form aufweisen.

Gemäß einer vorteilhaften Ausgestaltung ist vorgesehen, dass der Endabschnitt trichterförmig ausgebildet ist. Diese Ausgestaltung des Endabschnitts gewährleistet bei dessen gegenüberliegenden Anordnung zur Eintrittsöffnung eine besonders zuverlässige Aufnahme des zurückzuführenden Fadens in dem Fadenführungselement und damit eine zuverlässige Zuführung des Fadenendes in die Spinnvorrichtung zur Durchführung des Anspinnvorgangs.

Nach einer weiteren Ausgestaltung der Erfindung ist vorgesehen, dass der Endabschnitt an die Kontur der Fadenumlenkeinheit im Bereich der Eintrittsöffnung, insbesondere an die Kontur der Fadenumlenkrolle der Fadenumlenkeinheit angepasst ist. Gemäß dieser Ausgestaltung der Erfindung erstreckt sich das Fadenführungselement mit seinem Anschlussabschnitt unmittelbar bis an die zur Fadenumlenkung vorgesehene Fadenumlenkrolle. Eine Anpassung der Kontur des Endabschnitts an die Fadenumlenkrolle ermöglicht eine besonders nahe Anordnung des Endabschnitts an der Eintrittsöffnung und gewährleistet somit eine besonders zuverlässige Aufnahme des zurückzuführenden Fadens und erlaubt darüber hinaus eine besonders einfache und kostengünstige Herstellung des Fadenführungselements, wobei der Endabschnitt bspw. schaufelförmig mit einem an den Radius der Fadenumlenkrolle angepassten Querschnitt versehen ist.

Weiterhin weist der Kanalkörper nach einer bevorzugten Ausführungsform entlang des Durchgangskanals mehrere Luftdurchlässe zum Bewirken einer Rotationsströmung innerhalb des Durchgangskanals bei Durchleitung des Fadens auf. Die Luftdurchlässe sind vorzugsweise umläufig, insbesondere spiralförmig um den Kanalkörper angeordnet. Der Luftdurchlass kann weiterhin bevorzugt eine zum Durchgangskanal tangentiale Mündungsachse aufweisen, welche weiter bevorzugt schräg zur durch den Durchgangskanal verlaufenden Fadendurchleitungsachse und Fadenlaufrichtung weist. Dies erlaubt die Erzeugung einer turbulenzärmeren Rotationsströmung innerhalb des Durchgangskanals. Eine solche Rotationsströmung innerhalb des Durchgangskanals wirkt sich bei Durchleitung des Fadens insbesondere beim Luftspinnprozess dahingehend vorteilhaft aus, dass sich abstehende Randfasern des Fadens um den Faden herumlegen und an dem Faden anhaften bzw. entsprechend eingebunden werden. Dies erlaubt die Einflussnahme auf die Haarigkeit des durchgeleiteten Fadens derart, dass dieser Garnparameter betragsmäßig reduziert werden kann, wodurch sich die Festigkeit des Fadens erhöht. Insbesondere ist die Beaufschlagung des durchgeleiteten Fadens mit der Rotationsströmung zur Reduzierung der Haarigkeit für langstapelige Fasern förderlich.

Die Rotationsströmung kann passiv oder aktiv erzeugt werden. Unter einer passiven Erzeugung ist im Sinne der vorliegenden Erfindung eine Rotationsströmung zu verstehen, welche rein durch die mit hoher Geschwindigkeit durch den Durchgangskanal erfolgte Fadendurchleitung erzeugt wird. Die hohe Geschwindigkeit bedingt ein Mitreißen der Luft und damit ein Einsaugen von Luft aus den Luftdurchlässen in den Durchgangskanal, welche letztendlich in einer Rotationsströmung enden.

Die Fadendurchleitung erfolgt in Fadenlaufrichtung, also entweder in Richtung der Spinnvorrichtung im Zuge eines Anspinnvorgangs oder in einer dazu entgegengesetzten Richtung während des regulären Spinnbetriebs, vorzugsweise mittels Unterdruck oder Überdruck unterstützend. Dazu kann der Faden druckluft- oder saugluftbegleitend durch den Durchgangskanal geleitet werden. Die Druckluft oder Saugluft kann in bevorzugter Weise extern der Fadenumlenkeinheit, beispielsweise in der Luftspinnvorrichtung, oder auch intern, insbesondere über einen Druckluftanschluss an der Fadenumlenkeinheit zum Einführen von Druckluft in die Fadenumlenkeinheit in Richtung der Eintrittsöffnung, erzeugt werden. Weiterhin alternativ oder zusätzlich kann die Druckluft über einen die Luftdurchlässe mit Druckluft versorgenden Druckluftkanal erfolgen, welcher an eine Druckluftquelle angeschlossen ist. Der Druckluftkanal kann sich beispielsweise ringartig umlaufend um den Kanalkörper, mit den jeweiligen Luftdurchlässen gekoppelt, erstrecken.

Die erfindungsgemäße Arbeitsstelle einer Luftspinnmaschine gewährleistet durch die Verwendung des eingangs beschriebenen erfindungsgemäßen oder weitergebildeten Fadenführungselements eine zuverlässige Fadenführung des aus der Fadenführungseinheit, insbesondere aus der Fadenumlenkeinheit, austretenden in die Luftspinnvorrichtung zurückzuführenden Fadenendes in die Luftspinnvorrichtung. Der aus der Fadenführungseinheit, insbesondere aus der Fadenumlenkeinheit, austretende Faden wird zuverlässig in den Durchgangskanal des Fadenführungselements aufgenommen und über den Durchgangskanal der Luftspinnvorrichtung zugeführt. Störungen der Arbeitsstelle der Luftspinnmaschine aufgrund eines fehlerhaft zurückgeführten Fadenendes können durch die Verwendung des Fadenführungselements zuverlässig vermieden werden, sodass die Betriebssicherheit der Arbeitsstelle der Luftspinnmaschine in ergänzender Weise gesteigert wird.

Ein Ausführungsbeispiel der Erfindung wird nachstehend mit Bezug auf die Zeichnungen erläutert. In den Zeichnungen zeigen:
- Fig. 1: eine Fadenführungseinheit mit einer Fadenumlenkeinheit in Verbindung mit einer an einem Fadenleitkanal angeordneten Fadenvorbereitungseinrichtung sowie einer Luftspinnvorrichtung;
- Fig. 2: in einer schematischen Darstellung ein zwischen der Luftspinnvorrichtung und der Fadenumlenkeinheit angeordnetes Fadenführungselement;
- Fig. 2a: eine Vorderansicht auf das Fadenführungselement von Figur 2 und
- Fig. 3: eine weitere Ausführungsform eines Fadenführungselements.

Figur 1 zeigt in einer schematischen Darstellung eine entlang eines Fadenlaufwegs einer Luftspinnvorrichtung 6 nachgelagerte Fadenführungseinheit mit einer Fadenumlenkeinheit 2, welche über ein an ihrem Ausgang 3 angeschlossenen Fadenleitkanal 4 mit einer Fadenvorbereitungseinrichtung 5 verbunden ist. Die Luftspinnvorrichtung 6, die Fadenführungseinheit mit der Fadenumlenkeinheit 2 und dem Fadenleitkanal 4 sowie die Fadenvorbereitungseinrichtung 5 sind Bestandteile einer hier nicht dargestellten Arbeitsstelle einer Luftspinnmaschine, bei der während des Spinnprozesses ein aus der Luftspinnvorrichtung 6 austretender Faden 27 auf einer hier nicht dargestellten Auflaufspule aufgewickelt wird.

Während des normalen Luftspinnvorgangs durchläuft ein bevorratetes Faserband auf seinem Weg zur Auflaufspule zunächst ein der Luftspinnvorrichtung 6 in Faserbandlaufrichtung R vorgelagertes Streckwerk, wo es definiert verzogen wird. Über ein Ausgangswalzenpaar des hier nicht dargestellten Streckwerks wird das verstreckte Faserband dann der Luftspinnvorrichtung 6 zugeführt, innerhalb der das Faserband im Bereich eines hier nicht dargestellten Spinnkonus unter dem Einfluss einer Rotationsströmung, die durch einen aus einem Düsenblock austretenden Luftstrom erzeugt wird, zu einem Faden 27 umgebildet, wobei Randfasern des Faserbandes schraubenförmig um dessen Kernfasern geschlungen werden.

Der dadurch gefertigte, luftgesponnene Faden 27 wird aus der Luftspinnvorrichtung 6 abgezogen und über die Fadenführungseinheit mit der Fadenumlenkeinheit 2 und dem Fadenleitkanal 4 und durch die Fadenvorbereitungseinrichtung 5 hindurch abgezogen und anschließend auf einer Auflaufspule aufgewickelt.

Wenn es während des Luftspinnprozesses zu einer Spinnunterbrechung kommt, z. B. aufgrund eines Bruchs des Fadens (27) oder aufgrund eines kontrollierten Schnittes oder einer unkontrollierten Trennung eines bereits gesponnenen Fadens, muss vor einem Neustart des Spinnprozesses zunächst ein Anspinnvorgang durchgeführt werden. Zur Durchführung eines Anspinnvorgangs ist es erforderlich, das üblicherweise auf der Auflaufspule befindliche Ende des bereits fertiggestellten Fadens (27) im Bereich des Faserbandes der Luftspinnvorrichtung 6 bereitzustellen.

Hierzu wird üblicherweise über eine Fadenendmitführeinheit, wie bspw. eine Saugdüse, das Fadenende des bereits hergestellten Fadens (27) von der Auflaufspule oder einer definierten Fadenendposition zurückgeholt und in eine mit einem Halte- und Auflöseröhrchen 7 ausgestattete, der Luftspinnvorrichtung 6 in Faserbandlaufrichtung R nachgeschaltet angeordnete Fadenvorbereitungseinrichtung 5 überführt, wie diese in Figur 1 dargestellt ist. In dem Halte- und Auflöseröhrchen 7 wird das Fadenende weitestgehend von Drehungen und losen Fasern befreit.

Hierzu verfügt die Fadenvorbereitungseinrichtung 5 über ein in einem Aufnahmegehäuse 8 angeordnetes Halte- und Auflöseröhrchen 7. Das Aufnahmegehäuse 8 weist seinerseits einen Ringraum 9 auf, an den über eine Pneumatikleitung 10 eine Druckluftquelle 11 angeschlossen ist. In die Pneumatikleitung 10 ist ein Ventil 12 eingeschaltet, das über eine Steuerleitung 13 an eine hier nicht dargestellte Steuereinrichtung der Spinnstelle angeschlossen ist. Das Halte- und Auflöseröhrchen 7 ist mit wenigstens einer Blasdüse 14 ausgestattet, die mit dem Ringraum 9 in Verbindung steht.

Wie an sich bekannt, muss ein Faden 27 zum Vorbereiten seines Fadenendes für einen Fadenverbindungsvorgang in der Luftspinnvorrichtung 6 zunächst in das Halte- und Auflöseröhrchen 7 eingelegt werden. Hierzu wird das zurückgeholte Fadenende so an der Fadenvorbereitungseinrichtung 5 bereitgestellt, dass er pneumatisch in das Halte- und Auflöseröhrchen 7 eingefädelt werden kann. Die Fadenvorbereitungseinrichtung 5 kann dazu, wie in Figur 1 dargestellt, mit wenigstens einer Schneideinrichtung 15 zusammenwirken, welche den zurückgeholten Faden 27 bedarfsgerecht ablängt. Im Zuge des Schneidvorgangs wird das Ventil 12 angesteuert und über die Blasdüse 14 in das Halte- und Auflöseröhrchen 7 eingeblasen, um das geschnittene Fadenende in das Halte- und Auflöseröhrchen 7 einzufädeln bzw. einzusaugen. Das eingefädelte Fadenende wird im Halte- und Auflöseröhrchen 7 von Garndrehungen und losen Fasern befreit.

Wie Figur 1 ferner zu entnehmen ist, ist die Fadenvorbereitungseinrichtung 5 mit einem Fadenleitkanal 4 zum Durchleiten des Fadens 27 gekoppelt, wobei der Fadenleitkanal 4 in Faserbandlaufrichtung R zwischen der Fadenumlenkeinheit 2 und der Fadenvorbereitungseinrichtung 5 angeordnet ist. Die Faserbandlaufrichtung R ist identisch mit der Laufrichtung des Fadens 27 im Spinnbetrieb der Luftspinnmaschine, bei welchem der Faden 27 mittels der Luftspinnvorrichtung 6 gesponnen wird.

Der Fadenleitkanal 4 ist an einen Ausgang 3 der Fadenumlenkeinheit 2 angeschlossen, welche zur kontrollierten Umlenkung des Fadens 27 eine Fadenumlenkrolle 16 aufweist, mittels dem der Faden 27 bei der Rückführung des Fadenendes in Richtung auf die Luftspinnvorrichtung 6 umgelenkt wird. Die Fadenumlenkeinheit 2 umfasst dabei des Weiteren eine Aufnahme für einen Druckluftanschluss 17, über welchen Druckluft über eine Einmündung 18 in den in Richtung auf die Luftspinnvorrichtung 6 weisenden Kanalabschnitt 19 zuführbar ist, wobei gleichzeitig in dem Fadenleitkanal 4 eine Sogwirkung entsteht.

An die Eintrittsöffnung 20 der Fadenumlenkeinheit 2 grenzt ein Endabschnitt 21 eines Fadenführungselements 1 an, wobei der Endabschnitt 21 eine schaufelförmige, an die Kontur der Fadenumlenkrolle 16 angepasste Kontur aufweist. An dem Fadenführungselement 1 erstreckt sich von dem Endabschnitt 21 bis zu einem Anschlussabschnitt 23 ein Durchgangskanal 22 bis zu einer Austrittsöffnung 24 der Luftspinnvorrichtung 6. Zur Anordnung des Fadenführungselements 1 ist dabei an dem Kanalkörper 26 eine Verbindungsplatte 25 angeordnet, die über eine hier nicht dargestellte Bajonettverbindung mit der Luftspinnvorrichtung 6 verbindbar ist. Der zurückgeführte Faden 27 wird über den Durchgangskanal 22 aufgrund der bestehenden Luftströmung zuverlässig über die trichterförmige Austrittsöffnung 24 in die Luftspinnvorrichtung 6 geleitet. Das Fadenführungselement 1 überbrückt somit den Bereich zwischen der Eintrittsöffnung 20 der Fadenumlenkeinheit 2 und der Luftspinnvorrichtung 6 und gewährleistet hier eine zuverlässige Fadenführung.

Eine alternative Ausführungsform zu dem in den Figuren 1 sowie 2 und 2a dargestellten Fadenführungselement 1 ist in Figur 3 dargestellt. Das dort dargestellte Fadenführungselement 1a weist im Gegensatz zu dem in den Figuren 1, 2 und 2a dargestellten Fadenführungselement 1 einen trichterförmigen Endabschnitt 21a auf, der eine zuverlässige Aufnahme des zurückgeführten Fadenendes gewährleistet.

### Bezugszeichenliste

- 1, 1a: Fadenführungselement
- 2: Fadenumlenkeinheit
- 3: Ausgang
- 4: Fadenleitkanal
- 5: Fadenvorbereitungseinrichtung
- 6: Spinnvorrichtung/Luftspinnvorrichtung
- 7: Halte- und Auflöseröhrchen
- 8: Aufnahmegehäuse
- 9: Ringraum
- 10: Pneumatikleitung
- 11: Druckluftquelle
- 12: Ventil
- 13: Steuerleitung
- 14: Blasdüse
- 15: Schneideinrichtung
- 16: Fadenumlenkrolle
- 17: Druckluftanschluss
- 18: Einmündung
- 19: Kanalabschnitt
- 20: Eintrittsöffnung
- 21, 21a: Endabschnitt
- 22: Durchgangskanal
- 23: Anschlussabschnitt
- 24: Austrittsöffnung
- 25: Verbindungsplatte
- 26: Kanalkörper
- 27: Faden
- R: Faserbandlaufrichtung

## Patentansprüche

1. Arbeitsstelle einer Luftspinnmaschine mit
- einer Luftspinnvorrichtung (6) zum Spinnen eines Fadens (27) aus einem zugeführten Faserband und
- einer der Luftspinnvorrichtung (6) nachgelagerten Fadenführungseinheit mit einer Eintrittsöffnung (20) zur Aufnahme des aus der Austrittsöffnung (24) der Luftspinnvorrichtung (6) austretenden Fadens (27) und einem Fadenleitkanal (4) zum Durchleiten wenigstens des von der Luftspinnvorrichtung (6) kommenden, luftgesponnenen Fadens (27), wobei die Fadenführungseinheit eine Fadenumlenkeinheit (2) zum definierten Umlenken des Fadens aufweist, wobei die Fadenumlenkeinheit (2) die Eintrittsöffnung (20) ausbildet und an ihrem der Eintrittsöffnung (20) abgewandten Ende einen Ausgang (3) umfasst, welcher mit der Eintrittsöffnung (20) über einen zwischenliegenden Fadenumlenkabschnitt gekoppelt ist und über welchen die Fadenumlenkeinheit (2) mit dem Fadenleitkanal (4) zum Durchleiten des Fadens (27) durch die Fadenführungseinheit bis zur Eintrittsöffnung (20) verbindbar ist
**dadurch gekennzeichnet, dass**
im Bereich zwischen der Austrittsöffnung (24) der Luftspinnvorrichtung (6) und der Eintrittsöffnung (20) der Fadenführungseinheit ein Fadenführungselement (1, 1a) angeordnet ist, wobei das Fadenführungselement (1, 1a) einen einen Durchgangkanal (22) aufweisenden Kanalkörper (26) aufweist, der aufweist
- einen zur Verbindung mit der Luftspinnvorrichtung (6) ausgebildeten Anschlussabschnitt (23) zur Anordnung eines ersten offenen Endes des Durchgangkanals (22) im Bereich der Austrittsöffnung (24) der Luftspinnvorrichtung (6) und
- einen der Eintrittsöffnung (20) gegenüberliegend anordbaren Endabschnitt (21, 21a), welcher zur Aufnahme eines aus der Eintrittsöffnung (20) austretenden Fadens (27) an eine die Eintrittsöffnung (20) umgebende Kontur der Fadenführungseinheit angepasst ist.

2. Arbeitsstelle nach Anspruch 1, **dadurch gekennzeichnet, dass** der Endabschnitt (21) an die Kontur der Fadenumlenkeinheit (2) im Bereich der Eintrittsöffnung (20), insbesondere an die Kontur einer Umlenkrolle (16) der Fadenumlenkeinheit (2), angepasst ist.

3. Arbeitsstelle nach Anspruch 1 oder 2, **dadurch gekennzeichnet, dass** der Anschlussabschnitt (23) zur bajonettverschlussartigen Verbindung mit der Spinnvorrichtung (6) ausgebildet ist.

4. Arbeitsstelle nach einem oder mehreren der vorhergehenden Ansprüche, **dadurch gekennzeichnet, dass** der Kanalkörper (26) aus einem Kunststoffmaterial, insbesondere PVC, gebildet ist.

5. Arbeitsstelle nach einem oder mehreren der vorhergehenden Ansprüche, **dadurch gekennzeichnet, dass** der Endabschnitt (21, 21a) trichterförmig ausgebildet ist.

6. Arbeitsstelle nach einem oder mehreren der vorhergehenden Ansprüche, **dadurch gekennzeichnet, dass** der Kanalkörper (26) entlang des Durchgangskanals (22) mehrere Luftdurchlässe zum Bewirken einer Rotationsströmung innerhalb des Durchgangskanals (22) aufweist.

## Claims

1. Workstation of an air-spinning machine, comprising
- an air-spinning device (6) for spinning a thread (27) from a supplied sliver and
- a thread-guiding unit, which is downstream of the air-spinning device (6) and has an inlet opening (20) for receiving the thread (27) exiting from the outlet opening (24) of the air-spinning device (6) and a thread guide channel (4) for conducting at least the air-spun thread (27) coming from the air-spinning device (6), wherein the thread-guiding unit comprises a thread deflection unit (2) for defined deflection of the thread, the thread deflection unit (2) forms the inlet opening (20) and comprises an exit (3) at its end facing away from the inlet opening (20), which is coupled to the inlet opening (20) via an interposed thread deflection section and via which the thread deflection unit (2) can be connected to the thread guide channel (4) for guiding the thread (27) through the thread-guiding unit to the inlet opening (20),
**characterised in that**
a thread-guiding element (1, 1a) is arranged in the area between the outlet opening (24) of the air-spinning device (6) and the inlet opening (20) of the thread-guiding unit, wherein the thread-guiding element (1, 1a) comprises a channel body (26) having a through-channel (22), which comprises
- a connection section (23) configured for connection to the spinning device (6) for arranging a first open end of the through-channel (22) in the region of the outlet opening (24) of the spinning device (6) and
- an end section (21, 21a) which can be arranged facing the inlet opening (20), wherein the end section (21, 21a), in order to receive a thread (27) exiting from the inlet opening (20), is matched to a contour of the thread-guiding unit surrounding the inlet opening.

2. Workstation according to claim 1, **characterised in that** the end section (21) is matched to the contour of the thread deflection unit (2) in the area of the inlet opening (20), more particularly to the contour of a deflection roller (16) of the thread deflection unit (2).

3. Workstation according to claim 1 or 2, **characterised in that** the connection section (23) is designed for bayonet-coupling-type connection to the spinning device (6).

4. Workstation according to one or more of the preceding claims, **characterised in that** the channel body (26) is made of a plastic material, more particularly PVC.

5. Workstation according to one or more of the preceding claims, **characterised in that** the end section (21, 21a) is funnel-shaped.

6. Workstation according to one or more of the preceding claims, **characterised in that** the channel body (26) has a plurality of air passages along the through-channel (22), for causing a rotational flow within the through-channel (22).

## Revendications

1. Poste de travail d'un métier à filer à jet d'air comportant
- un dispositif de filature à jet d'air (6) permettant de filer un fil (27) à partir d'un ruban de fibres acheminé et
- une unité de guidage de fil montée en aval du dispositif de filature à jet d'air (6) et comportant une ouverture d'entrée (20) pour la réception du fil (27) sortant de l'ouverture de sortie (24) du dispositif de filature à jet d'air (6) et un canal de conduite de fil (4) permettant de conduire au moins le fil (27) filé par jet d'air provenant du dispositif de filature à jet d'air (6), dans lequel l'unité de guidage de fil présente une unité de déviation de fil (2) permettant de dévier le fil de manière définie, dans lequel l'unité de déviation de fil (2) forme l'ouverture d'entrée (20) et comprend, à son extrémité opposée à l'ouverture d'entrée (20), une sortie (3) qui est accouplée à l'ouverture d'entrée (20) par l'intermédiaire d'une section de déviation de fil interposée et par l'intermédiaire de laquelle sortie l'unité de déviation de fil (2) peut être reliée au canal de conduite de fil (4) pour la conduite du fil (27) à travers l'unité de guidage de fil jusqu'à l'ouverture d'entrée (20)
**caractérisé en ce que**
un élément de guidage de fil (1, 1a) est disposé dans la zone entre l'ouverture de sortie (24) du dispositif de filature à jet d'air (6) et l'ouverture d'entrée (20) de l'unité de guidage de fil, dans lequel l'élément de guidage de fil (1, 1a) présente un corps de canal (26) présentant un canal de passage (22), lequel corps de canal présente
- une section de raccordement (23) conçue pour être reliée au dispositif de filature à jet d'air (6) et destinée à disposer une première extrémité ouverte du canal de passage (22) dans la zone de l'ouverture de sortie (24) du dispositif de filature à jet d'air (6) et
- une section d'extrémité (21, 21a) pouvant être disposée en face de l'ouverture d'entrée (20) et adaptée à un contour de l'unité de guidage de fil, lequel contour entoure l'ouverture d'entrée (20), pour la réception d'un fil (27) sortant de l'ouverture d'entrée (20).

2. Poste de travail selon la revendication 1, **caractérisé en ce que** la section d'extrémité (21) est adaptée au contour de l'unité de déviation de fil (2) dans la zone de l'ouverture d'entrée (20), en particulier au contour d'un rouleau de déviation (16) de l'unité de déviation de fil (2).

3. Poste de travail selon la revendication 1 ou 2, **caractérisé en ce que** la section de raccordement (23) est conçue pour une liaison de type fermeture à baïonnette avec le dispositif de filature (6).

4. Poste de travail selon une ou plusieurs des revendications précédentes, **caractérisé en ce que** le corps de canal (26) est formé à partir d'un matériau synthétique, en particulier à partir de PVC.

5. Poste de travail selon une ou plusieurs des revendications précédentes, **caractérisé en ce que** la section d'extrémité (21, 21a) est conçue en forme d'entonnoir.

6. Poste de travail selon une ou plusieurs des revendications précédentes, **caractérisé en ce que** le corps de canal (26) présente, le long du canal de passage (22), plusieurs accès d'air permettant de provoquer un écoulement en rotation à l'intérieur du canal de passage (22).
